# EUROPÄISCHE PATENTSCHRIFT

(11) **EP 1 228 860 B1**
(45) Veröffentlichungstag und Bekanntmachung des Hinweises auf die Patenterteilung: **11.01.2006**
(21) Anmeldenummer: 02001197.9
(22) Anmeldetag: 30.01.2002
(51) Int. Cl.: B32B 15/08, B44C 3/08, B44C 1/14, B44C 5/04, B32B 27/08, G09F 7/16

(54) **Werbedisplay**
Advertising display
Affichage publicitaire

(30) Priorität: 31.01.2001 DE 20101702 U
(43) Veröffentlichungstag der Anmeldung: 07.08.2002
(73) Patentinhaber: FRITZ BORSI KG, D-77746 Schutterwald (DE)
(72) Erfinder: Günther, Fritsch, 77743 Neuried (DE); Edga, Hahn, 77749 Hohberg (DE); Klaus, Kall, 77654 Offenburg (DE)
(74) Vertreter: Weber-Bruls, Dorothée

(56) Entgegenhaltungen:
- DE-A- 4 240 817
- US-A- 4 353 766
- US-A- 5 795 527

## Beschreibung

Die Erfindung betrifft ein Werbedisplay, umfassend eine tiefgezogene, transparente Trägerscheibe aus Kunststoff, eine auf die Trägerscheibe zumindest bereichsweise, unter Einwirkung von Druck und Wärme und unter Zwischenschaltung einer Haftschicht, aufgeprägte metallische Prägefolie und mindestens eine zumindest bereichsweise auf der Trägerscheibe und/oder die metallische Prägefolie aufgebrachte Farbschicht.

Solche Werbedisplays sind im Stand der Technik gut bekannt. So offenbart, beispielsweise, die DE 42 24 463 C1 ein Verfahren zum Beschichten einer transparenten Trägerplatte mit einer metallischen Prägefolienbeschichtung, bei dem in bestimmten Bereichen der Trägerplatte eine Farbschicht aus mindestens einer den an sich durch die Prägefolie bewirkten Farbton der Beschichtung in einen anderen Farbton umwandelnden Farbe angeordnet wird, so daß beispielsweise durch eine Silberfolie und eine gelbe Farbschicht ein Gold-Ton erzeugt werden kann. Aus der DE 44 12 876 C2 ist ferner bekannt, eine zweite Farbschicht zur genaueren Einstellung des Farbtons der Beschichtung der Trägerplatte, sei es durch Farbunterstützung oder Farbumwandlung, zu verwenden.

Auch aus der DE 42 40 817 A1 ist eine Trägerplatte bekannt, die bereichsweise mit einer metallischen Prägefolie beschichtet ist, wobei bei einem entsprechenden Herstellungsverfahren zunächst auf die metallisch zu beschichtenden Bereiche ein Heißsiegellack aufgebracht wird, und dann eine mit einer metallfarbig wirkenden Schicht bedampfte Trägerfolie aufgewalzt oder aufgeprägt wird. Die metallfarbige Schicht haftet dabei nur dort, wo der Heißsiegellack aufgebracht wurde, während sich im übrigen die Trägerfolie von der Trägerplatte abziehen läßt. Die Trägerplatte kann anschließend mit anderen Farben bedruckt werden.

Die bekannten Beschichtungsverfahren haben sich zwar grundsätzlich bewährt, jedoch zeigt sich im langfristigen Einsatz der entsprechend beschichteten Trägerplatten in Form von Werbedisplays, die häufig durch Außeninstallation der Witterung ausgesetzt sind, ein Verblassen des metallischen Glanzes. Dies ist darauf zurückzuführen, daß die metallische Farbgebung durch Aluminium und/oder eine Aluminiumlegierung bewirkt wird und es aufgrund einer Oxidation von Aluminium zu einem Aluminiumschwund kommt, so daß der metallische Farbeffekt der Beschichtung mit der Zeit verloren geht. Dabei beruht die Oxidation von Aluminium im wesentlichen darauf, daß Farbschichten, Klebemittel und/oder Bindemittel, die bei den bekannten Werbedisplays verwendet werden, in der Regel Polyvinylchlorid (PVC) zur Einstellung der Flußfähigkeit enthalten, das unter Witterungseinflüssen Chlor abspalten kann, was wiederum eine Oxidation der Aluminiumschicht zur Folge hat.

Aus der US 4,353,766 ist ferner ein Verfahren zum Herstellen einer Glasplatte bekannt, welche thermisch isolierende und kontrollierbar lichtdurchlässige Eigenschaften aufweist. Auf einer Oberfläche der Glasscheibe wird zu diesem Zwecke eine Schichtstruktur aufgebracht, umfassend eine schützende Lackschicht aus einem Polyesterharz, eine dünne aufgedampfte Aluminiumschicht und eine weitere Lackschicht aus einem acrylischen Nitrozelluloselack. Die beschichtete Glasscheibe gemäß der US 4,353,766 ist frei von Polyvinylchlorid, jedoch fehlt es an einer notwendigen Tiefziehfähigkeit der Glasscheibe sowie an einer notwendigen Heißprägefähigkeit und/oder Siebdruckfähigkeit der Beschichtung, verbunden mit einer Hitzebeständigkeit von bis zu einer Temperatur von etwa 200°C, um als tiefgezogenes, transparentes Werbedisplay verwendet werden zu können.

Aufgabe der vorliegenden Erfindung ist es daher, das gattungsgemäße Werbedisplay derart weiterzuentwickeln, daß es die Nachteile des Stands der Technik überwindet, insbesondere dauerhaft haltbar einen metallischen Glanz aufweist und eine ausreichende Tiefziehfähigkeit, Heißprägefähigkeit, Siebdruckfähigkeit und/oder Hitzebeständigkeit aufweist.

Diese Aufgabe wird erfindungsgemäß dadurch gelöst, daß das Werbedisplay, insbesondere die metallische Prägefolie, die Haftschicht sowie die Farbschicht, frei von Polyvinylchlorid (PVC) ist und daß die zumindest eine Farbschicht Zelluloseester-Materialien als Bindemittel umfaßt.

Dabei ist erfindungsgemäß bevorzugt, daß die Trägerscheibe aus Polymethylmethacrylat hergestellt ist.

Auch kann erfindungsgemäß vorgesehen sein, daß die metallische Prägefolie eine Aluminiumschicht aus Aluminium und/oder zumindest einer Aluminium-Legierung umfaßt.

Erfindungsgemäß bevorzugt ist auch, daß die metallische Prägeschicht acrylische Materialien als Bindemittel umfaßt.

Eine Ausführungsform der Erfindung ist gekennzeichnet durch eine schwarze Farbschicht, die einen Rußpigmenttyp mit einem pH-Wert in einem Bereich von 6 bis 10, vorzugsweise mit einem pH-Wert von 8, umfaßt.

Dabei kann auch vorgesehen sein, daß die Rußpigmente von einem Bindemittel, vorzugsweise auf Acryl- oder Zelluloseester-Basis, umhüllt sind.

Das erfindungsgemäße Werbedisplay zeichnet sich ferner durch eine erste Farbschicht zwischen der Trägerscheibe und der Aluminiumschicht aus, wobei die erste Farbschicht vorzugsweise einen gelben Farbton aufweist, um den an sich durch die Aluminiumschicht bewirkten Silber-Ton in einen Gold-Ton umzuwandeln.

Auch kann eine zweite Farbschicht auf der der Trägerscheibe abgewandten Seite der Aluminiumschicht, wobei die zweite Farbschicht vorzugsweise entweder den durch die erste Farbschicht und/oder die Aluminiumschicht bewirkten Farbton unterstützt oder in einen anderen Farbton wandelt, vorgesehen sein.

Das erfindungsgemäße Werbedisplay kann ferner eine dritte Farbschicht, angeordnet auf der zweiten Farbschicht, aufweisen, die vorzugsweise aus einer weißen Deckschicht besteht.

Das erfindungsgemäße Werbedisplay ist gekennzeichnet durch eine Hitzebeständigkeit bis zu einer Temperatur von etwa 200°C.

Schließlich wird erfindungsgemäß auch der Einsatz einer Lichtquelle auf der die Prägefolie tragenden Seite der beschichteten Trägerscheibe vorgeschlagen.

Der Erfindung liegt somit die überraschende Erkenntnis zugrunde, daß die zur Herstellung eines Werbedisplays verwendeten Komponenten frei von Polyvinylchlorid sein müssen, um eine Oxidation des Aluminiums, und damit den Verlust des metallischen Glanzes des Werbedisplays, zu vermeiden. Unter Beibehaltung der notwendigen Verarbeitungsfähigkeiten der Trägerscheibe kann dies erreicht werden, indem insbesondere acrylische und/oder Zelluloseester-Materialien verwendet werden. Eine notwendige Tiefziehfähigkeit, Heißprägefähigkeit und/oder Siebdruckfähigkeit ist somit stets gewährleistet, ebenfalls eine Verarbeitbarkeit des Werbedisplays bis zu einer Temperatur von etwa 200°C. Ferner sind Potentialdifferenzen, die zu einer elektrochemischen Oxidation von Aluminium führen können, dadurch zu vermeiden, daß die in schwarzer Farbe verwendeten Rußpigmente alkalisch gehalten werden, z. B. einen pH-Wert von 8 aufweisen, sowie in ein PVC-freies Bindemittel eingebettet sind.

Weitere Merkmale und Vorteile der Erfindung ergeben sich aus der nachfolgenden Beschreibung, in der ein Ausführungsbeispiel der Erfindung anhand einer schematischen Zeichnung im einzelnen erläutert ist. Die aus einer einzigen Figur bestehende Zeichnung zeigt dabei einen Abschnitt eines erfindungsgemäßen Werbedisplays im Schnitt.

Wie der Figur zu entnehmen ist, umfaßt ein erfindungsgemäßes Werbedisplay 1 eine Trägerscheibe 2, beispielsweise aus Polymethylmethacrylat, einer Haftschicht 3, eine Farbschicht 4, insbesondere mit einem gelben Farbton, eine Aluminiumschicht 5, sowie eine zweite Farbschicht 6 und eine bevorzugt weiße Deckschicht 7.

Ein in der Figur dargestelltes Werbedisplay 1 läßt sich unter Einsatz einer nicht gezeigten Konterprägefolie herstellen, die auf einer nicht gezeigten Trägerfolie eine Trennschicht, auf der Trennschicht die aufgedampfte Aluminiumschicht 5, auf der Aluminiumschicht 5 die gelbe Farbschicht 4, und schließlich auf der Farbschicht 4 die Haftschicht 3 aufweist. Diese Konterprägefolie wird mit ihrer Haftschicht 3 auf die Trägerscheibe 2 aufgelegt, wobei nach Einwirkung von Druck und Wärme bei einem Prägevorgang die Trägerfolie samt Trennschicht schließlich abziehbar ist, so daß das in der Figur dargestellte Werbeelement 1 entsteht.

Von besonderer Bedeutung bei der Herstellung eines erfindungsgemäßen Werbedisplays 1 ist, daß insbesondere die Aluminiumschicht 5 keinen Kontakt zu PVC-haltigen Materialien aufweist, um eine Oxidation des Aluminiums aufgrund der Abspaltung von Chlor aus dem PVC zu verhindern. Bei Verwendung von acrylischen Materialien in der metallischen Prägefolie und in Klebe- und Bindemitteln in der Haftschicht 3 sowie von Zelluloseestern in den Farbschichten 4, 6 und 7 wird zum einen der Einsatz von PVC vermieden, zum anderen eine notwendige Tiefziehfähigkeit, Heißprägefähigkeit, Siebdruckfähigkeit und Hitzebeständigkeit des Werbedisplays sichergestellt.

Wird für eine Farbschicht ein schwarzer Farbton benötigt, der in der Regel durch die Verwendung von Rußpigmenten erzielt wird, die von Bindemitteln umhüllt sind, wird bevorzugt ein Rußpigment in einem PVC-freien Bindemittel mit einem pH-Wert in einem Bereich von 6 bis 10, bevorzugt einem pH-Wert von 8, eingesetzt, um elektrische Spannungsdifferenzen im Werbedisplay im wesentlichen zu vermeiden.

Auch wird durch das erfindungsgemäße Werbedisplay die Bildung von Haarrissen vermieden, was das Eindringen von Wasser und somit ebenfalls die Oxidation des Aluminiums ermöglichen würde.

Ein erfindungsgemäßes Werbedisplay 1 wird vorzugsweise derart verwendet, daß ein Betrachter auf die nichtbeschichtete Seite der Trägerscheibe 2 schaut, so daß bei Tageslicht eine reine Draufsicht auf die Beschichtung vorliegt, während bei Nacht auf der dem Betrachter abgewandten Seite des Werbedisplays 1 eine nicht dargestellte Lichtquelle angeordnet ist, so daß dann eine Durchsicht durch die Beschichtung stattfindet. Sowohl in Draufsicht als auch in Durchsicht weist das erfindungsgemäße Werbedisplay 1 einen metallischen Ton auf, wobei der entsprechende Farbton durch die Farbschicht 4 einstellbar ist. Aufgrund des Verzichts von Polyvinylchlorid in dem erfindungsgemäßen Werbedisplay 1 ist ein langzeitiger Metallglanz des Werbedisplays 1 sichergestellt.

## Patentansprüche

1. Werbedisplay, umfassend eine tiefgezogene, transparente Trägerscheibe aus Kunststoff, eine auf die Trägerscheibe zumindest bereichsweise, unter Einwirkung von Druck und Wärme und unter Zwischenschaltung einer Haftschicht, aufgeprägte metallische Prägefolie und mindestens eine zumindest bereichsweise auf der Trägerscheibe und/oder die metallische Prägefolie aufgebrachte Farbschicht, **dadurch gekennzeichnet, daß**
das Werbedisplay (1), insbesondere die metallische Prägefolie (5), die Haftschicht (3) sowie die Farbschicht (4, 6, 7), frei von Polyvinylchlorid (PVC) ist und die zumindest eine Farbschicht Zelluloseester-Materialien als Bindemittel umfaßt.

2. Werbedisplay nach Anspruch 1, **dadurch gekennzeichnet, daß**
die Trägerscheibe (2) aus Polymethylmethacrylat hergestellt ist.

3. Werbedisplay nach Anspruch 1 oder 2, **dadurch gekennzeichnet, daß**
die metallische Prägefolie eine Aluminiumschicht (5) aus Aluminium und/oder zumindest einer Aluminium-Legierung umfaßt.

4. Werbedisplay nach einem der vorangehenden Ansprüche, **dadurch gekennzeichnet, daß**
die metallische Prägeschicht acrylische Materialien als Bindemittel umfaßt.

5. Werbedisplay nach einem der vorangehenden Ansprüche, **gekennzeichnet durch** eine schwarze Farbschicht, die einen Rußpigmenttyp mit einem pH-Wert in einem Bereich von 6 bis 10, vorzugsweise mit einem pH-Wert von 8, umfaßt.

6. Werbedisplay nach Anspruch 5, **dadurch gekennzeichnet, daß**
die Rußpigmente von einem Bindemittel, vorzugsweise auf Acryl- oder Zelluloseester-Basis, umhüllt sind.

7. Werbedisplay nach einem der Ansprüche 3 bis 6, **gekennzeichnet durch** eine erste Farbschicht (4) zwischen der Trägerscheibe (2) und der Aluminiumschicht (5), wobei die erste Farbschicht (4) vorzugsweise einen gelben Farbton aufweist, um den an sich **durch** die Aluminiumschicht (5) bewirkten Silber-Ton in einen Gold-Ton umzuwandeln.

8. Werbedisplay nach Anspruch 7, **gekennzeichnet durch** eine zweite Farbschicht (6) auf der der Trägerscheibe (2) abgewandten Seite der Aluminiumschicht (5), wobei die zweite Farbschicht (6) vorzugsweise entweder den **durch** die erste Farbschicht (4) und/oder die Aluminiumschicht (5) bewirkten Farbton unterstützt oder in einen anderen Farbton wandelt.

9. Werbedisplay nach Anspruch 8, **gekennzeichnet durch** eine dritte Farbschicht (7), angeordnet auf der zweiten Farbschicht (6), die vorzugsweise aus einer weißen Deckschicht besteht.

10. Werbedisplay nach einem der vorangehenden Ansprüche, **gekennzeichnet durch** eine Hitzebeständigkeit bis zu einer Temperatur von etwa 200°C.

11. Werbedisplay nach einem der vorangehenden Ansprüche, **gekennzeichnet durch** eine Lichtquelle auf der die Prägefolie tragenden Seite der beschichteten Trägerscheibe (2).

## Claims

1. Advertising display, encompassing a thermoformed, transparent backing sheet, composed of plastic, a metallic stamping foil stamped onto at least regions of the backing sheet, using pressure and heat and with intervention of a tie layer, and at least one colour layer applied at least to regions of the backing sheet and/or the metallic stamping foil, **characterized in that**
the advertising display (1), in particular the metallic stamping foil (5), the tie layer (3), and also the colour layer (4, 6, 7) is free from polyvinyl chloride (PVC), and the at least one colour layer encompasses cellulose ester materials as binders.

2. Advertising display according to Claim 1,
**characterized in that**
the backing sheet (2) has been produced from polymethylmethacrylate.

3. Advertising display according to Claim 1,
**characterized in that**
the metallic stamping foil encompasses an aluminium layer (5) composed of aluminium and/or of at least one aluminium alloy.

4. Advertising display according to any of the preceding claims, **characterized in that**
the metallic stamping layer encompasses acrylic materials as binders.

5. Advertising display according to any of the preceding claims, **characterized by**
a black colour layer which encompasses a grade of carbon black pigment whose pH is in the range from 6 to 10, preferably 8.

6. Advertising display according to Claim 5,
**characterized in that**
the carbon black pigments have been encapsulated by a binder, preferably based on acrylic ester or on cellulose ester.

7. Advertising display according to any of Claims 3 to 6, **characterized by**
a first colour layer (4) between the backing sheet (2) and the aluminium layer (5), where the first colour layer (4) preferably has a yellow shade, in order to convert the silver tone brought about by the aluminium layer (5) into a gold tone.

8. Advertising display according to Claim 7,
**characterized by**
a second colour layer (6) on that side of the aluminium layer (5) facing away from the backing sheet (2), where the second colour layer (6) preferably either strengthens the shade brought about by the first colour layer (4) and/or by the aluminium layer (5) or converts it to another shade.

9. Advertising display according to Claim 8,
**characterized by**
a third colour layer (7), arranged on the second colour layer (6), which is preferably composed of a white outer layer.

10. Advertising display according to any of the preceding claims, **characterized by**
a heat resistance extending to a temperature of about 200°C.

11. Advertising display according to any of the preceding claims, **characterized by**
a light source on that side of the coated backing sheet (2) which bears the stamping foil.

## Revendications

1. Affichage publicitaire, comprenant un panneau support transparent, ayant subi un étirage profond, en matière synthétique, une feuille gaufrée métallique, ayant été traitée pour présenter un relief, au moins par zones sur le panneau support, sous l'effet de pression et de chaleur et avec interposition d'une couche d'adhésif, et au moins une couche colorée, appliquée au moins par zone sur le panneau support et/ou la feuille gaufrée métallique, **caractérisé en ce que**
l'affichage publicitaire (1), en particulier la feuille gaufrée (5) métallique, la couche adhésive (3), ainsi que la couche colorée (4,6,7), sont exempts de polychlorure de vinyle (PVC) et la au moins une couche colorée comprend, en tant que liant, des matériaux de type cellulose ester.

2. Affichage publicitaire selon la revendication 1, **caractérisé en ce que** le panneau support (2) est fabriqué en polyméthylméthacrylate.

3. Affichage publicitaire selon la revendication 1 ou 2, **caractérisé en ce que** la feuille gaufrée métallique comprend une couche d'aluminium (5) en aluminium et/ou au moins en un alliage d'aluminium.

4. Affichage publicitaire selon l'une des revendications précédentes, **caractérisé en ce que** la couche gaufrée métallique comprend en tant que liant des matériaux acryliques.

5. Affichage publicitaire selon l'une des revendications précédentes, **caractérisé par** une couche colorée noire, comprenant un type de pigment à base de suie, ayant une valeur de pH dans une plage de 6 à 10, de préférence dans avec une valeur de pH de 8.

6. Affichage publicitaire selon la revendication 5, **caractérisé en ce que** les pigments à base de suie sont enveloppés par un liant de préférence à base acrylique ou de cellulose-ester.

7. Affichage publicitaire selon l'une des revendications 3 à 6, **caractérisé par** une première couche colorée (4), entre le panneau support (2) et la couche d'aluminium (5), la première couche colorée (4) présentant de préférence un ton jaune, pour convertir le ton argent, provoqué par la couche d'aluminium (5), en un ton or.

8. Affichage publicitaire selon la revendication 7, **caractérisé par** une deuxième couche colorée (6) sur la face, opposée au panneau support (2), de la couche d'aluminium (5), sachant que la deuxième couche colorée (6), de préférence, soit favorise le ton provoqué par la première couche colorée (4) et/ou la couche d'aluminium (5), soit le convertit en un autre ton.

9. Affichage publicitaire selon la revendication 8, **caractérisé par** une troisième couche colorée (7) disposée sur la deuxième couche colorée (6), qui, de préférence est formée d'une couche de couverture blanche.

10. Affichage publicitaire selon l'une des revendications précédentes, **caractérisé par** une résistance à la chaleur jusqu'à une température d'environ 200°C.

11. Affichage publicitaire selon l'une des revendications précédentes, **caractérisé par** une source lumineuse sur la face, portant la feuille gaufrée, du panneau support (2) revêtu.
